# EUROPÄISCHE PATENTSCHRIFT

(11) **EP 2 170 558 B1**
(45) Veröffentlichungstag und Bekanntmachung des Hinweises auf die Patenterteilung: **08.01.2014**
(21) Anmeldenummer: 08786293.4
(22) Anmeldetag: 22.07.2008
(51) Int. Cl.: B24D 11/00

(54) **SCHLEIFMITTEL ZUM BEHANDELN VON OBERFLÄCHEN**
ABRASIVE MATERIAL FOR TREATING SURFACES
ÉLÉMENT DE MEULAGE DESTINÉ À TRAITER DES SURFACES

(30) Priorität: 25.07.2007 DE 202007010346 U
(43) Veröffentlichungstag der Anmeldung: 07.04.2010
(73) Patentinhaber: sia Abrasives Industries AG, 8501 Frauenfeld (CH)
(72) Erfinder: BRUNNER, René, CH-8564 Wäldi (CH)
(74) Vertreter: Hepp Wenger Ryffel AG
(86) Internationale Anmeldenummer: PCT/EP2008/059557
(87) Internationale Veröffentlichungsnummer: WO 2009/013280

(56) Entgegenhaltungen:
- EP-A- 1 005 957
- WO-A-96/38264

## Beschreibung

Die Erfindung betrifft ein Schleifmittel zum Behandeln von Oberflächen mit den Merkmalen des Oberbegriffs des unabhängigen Anspruchs.

Derartige Schleifmittel werden oft in Rollenform oder als Bögen aufgestapelt gelagert. Bei Bedarf können einzelne Schleimittelblätter von der Rolle bzw. von einem Schleifmittelbogen abgetrennt werden.

Die EP 1005957 B1 beschreibt eine in Längsrichtung verlaufende Bahn aus Vliesschleifmaterial, welche mehrere in Längsrichtung beabstandete und eine in Querrichtung zur Bahn angebrachte Perforationen aufweist. Ein Benutzer kann so mühelos einzelne Schleifblätter von der Bahn längs der Perforationen abtrennen.

Beim insbesondere manuellen Trennen einzelner Schleifblätter entlang der vorgesehenen Perforationslinie entstehen an den Rändern Ausfransungen im Bereich der Stege, welche einzelne Blätter verbinden. Besonders nachteilig sind die durch das Abreisen der Schleifblätter vorstehenden abgerissenen Stege längs der Perforationskante. Die Perforationslinien können deshalb beim Bearbeiten aufgrund dieser Stege unerwünschte Kratzer auf der zu bearbeitenden Oberfläche verursachen.

Es ist deshalb eine Aufgabe der vorliegenden Erfindung, die Nachteile des Bekannten zu vermeiden, insbesondere eine Schleifmittel der eingangs genannten Art zu schaffen, welches insbesondere auf einfache Art und Weise herstellbar ist und die Herstellung möglichst wenige Arbeitsschritte benötigt. Das Schleifmittel soll so aufgebaut sein, dass insbesondere manuell möglichst einfach einzelne Schleifblätter abgetrennt werden können. Zudem soll die Qualität der Schleifblätter bzw. des Schleifmittels durch das Abtrennen möglichst wenig beeinflusst werden.

Erfindungsgemäss wird diese Aufgabe mit einem Schleifmittel mit den Merkmalen des kennzeichnenden Teils des unabhängigen Anspruchs gelöst.

Das Schleifmittel umfasst eine Trägerbahn und eine mit der Trägerbahn verbundene Schleifschicht. Das Schleifmittel weist mindestens einen linienförmigen geschwächten Bereich aus einem Schnitt auf, welcher an einer Oberfläche der Schleifschicht angeordnet ist. Entlang der geschwächten Bereiche können einzelne Schleifblätter vom Schleifmittel abgetrennt werden. Grundsätzlich kann der Schnitt an der äusseren oder der inneren, d.h. Trägerbahn seitigen Oberfläche oder an beiden Oberflächen angeordnet sein. Besonders vorteilhaft ist die Anordnung des Schnitts an der äusseren Oberfläche, d.h. der Arbeitsoberfläche, weil dies zu einem glatten Rand entlang der Bearbeitungsoberfläche des abgetrennten Schleifblatts führt. Zudem ist die Herstellung einfach, weil der Schnitt erst nach dem Zusammenfügen von Trägerbahn und Schleifschicht angebracht werden kann.

Der Schnitt erstreckt sich erfindungsgemäss durchgehend von einem ersten freien Rand der Schleifschicht zu einem zweiten freien Rand der Schleifschicht. Der freien Ränder werden beispiels weise durch zwei Seitenränder der Schleifschicht gebildet oder sie bilden z.B. die Ränder einer Aussparung in der Schleifschicht. Alternativ kann der Schnitt auch eine geschlossene Form wie beispielsweise ein Kreis oder ein Rechteck bilden. Die geschlossene Form begrenzt so ein Schleifblatt, welches aus einem Schleifmittelbogen ab- bzw. heraustrennbar ist. Dadurch lassen sich beliebige Formen eines Schleifblatts realisieren.

In einer bevorzugten Ausführung umfasst die Trägerbahn ein Band und der Schnitt ist quer zur Längsrichtung des Bandes angeordnet.

Besonders bevorzugt weist das Band mehrere in Längsrichtung von einander beabstandete in Querrichtung verlaufende Schnitte auf. Das Band kann beispielsweise auf eine Rolle aufgewickelt werden, von welcher jeweils einzelne Schleifblätter abtrennbar sind. Es ist auch denkbar, dass die Rolle zu einer Dispenservorrichtung für Schleifblätter gehört, bei welcher die gewünschte Anzahl Schleifblätter von der Rolle gewickelt wird und diese längs der Schnitte getrennt werden.

Der Abstand zweier benachbarter Schnitte beträgt vorzugsweise ca. 14 cm und das Band ist bevorzugt ca. 11 cm breit. Solche Dimensionen eignen sich aufgrund der Handlichkeit besonders gut für Handschliff-Anwendungen.

Die Schnitte können auch kreuzweise auf einem Schleifmittelbogen angeordnet sein. Die Schnitte bilden so ein Raster, welches umlaufende geschlossene Ränder für die einzelnen Schleifblätter definiert. Durch diese Schnittanordnung können auch grossflächige Schleifmittel verwendet wodurch sich die Herstellungskosten reduzieren. Das Raster kann ein Rechteckraster sein, es sind aber jedoch beliebige Winkel zwischen den Schnitten denkbar. Die Schnitte können gerade oder gekrümmt sein, entsprechend der gewünschten Form der Schleifblätter.

Vorzugsweise geht der Schnitt in einer Richtung senkrecht zur Fläche der Schleifschicht gesehen durchgehend durch die Schleifschicht. Dadurch können auch besonders reissfeste Schleifschichten verwendet werden, welche sich nicht manuell trennen lassen. Die einzelnen Schleifblätter werden durch die Trägerbahn zusammengehalten. Bevorzugt erstreckt sich der Schnitt bis in die Trägerbahn und bildet so eine Abreiskerbe.

Als Trägerbahn ist vorzugsweise ein längs des Schnitts trennbarer Schaumstoff, insbesondere ein PU Schaumstoff vorgesehen. Ein Schaumstoff hat den Vorteil, dass dieser leicht und elastisch ist und deshalb den Schleifdruck beim Schleifen verteilt und Druckspitzen ausgleicht. Gleichzeitig lässt sich der Schaumstoff einfach reissen.

Die Trägerbahn ist bevorzugt 1 bis 10 mm dick. Besonders geeignet sind Dicken von 4 bis 6 mm.

Das Schleifmittel und vor allem die Trägerbahn ist bevorzugt derart aufgebaut, dass die Reissfestigkeit im geschwächten Bereich 10-35 N/50 mm, besonders bevorzugt 16-27 N/50 mm beträgt (Reisskraftmessung / Kraft-Dehnungs-Messung). Dadurch können einzelne Schleifblätter manuell d.h. ohne Hilfsmittel wie Schere oder Messer, vom Schleifmittel getrennt werden.

Das Schleifmittel ist bevorzugt in Rollenform in einer Schachtel gehalten. Besonders vorteilhaft ist es dabei, wenn die Rollen mit der Schleifschicht nach innen aufgewickelt sind. Dies verhindert das Scheuern des Schleifmittels am Boden der Schachtel. Die Erkennbarkeit der Körnung wird dabei verbessert. Während ei ne solche Aufbewahrung für das vorstehend beschriebene Schleifmittel besonders vorteilhaft ist, bietet diese Anordnung bei anderen Schleifmitteln in Rollenform ebenfalls Vorteile.

Ein weiterer Aspekt der Erfindung betrifft ein Verfahren zur Herstellung eines vorgehend beschriebenen Schleifmittels:

Eine Trägerbahn wird mit einer Schleifmittelschicht versehen. Vor oder nach dem Verbinden wird an einer Oberfläche der Schleifmittelschicht mindestens ein Schnitt angebracht, welcher sich entweder von einem ersten freien Rand der Schleifschicht zu einem zweiten freien Rand der Schleifschicht erstreckt oder der eine geschlossene Form bildet.

Die Oberfläche kann diejenige Seite der Schleifmittelschicht sein, welche mit der Trägerbahn verbunden wird. Es ist auch möglich, einen Schnitt an beiden Oberflächen anzubringen. Bevorzugt wird der Schnitt jedoch an der äusseren Oberfläche, also der Arbeitsoberfläche, angebracht. Bevorzugt wird der Schnitt durchgehend durch die ganze Schleifmittelschicht ausgeführt, sodass die durch die Schnitte getrennten Schleifscheiben nur durch die Trägerbahn zusammengehalten werden.

Beispielsweise wird der Schnitt ausgeführt, indem das Schleifmittel zwischen zwei Walzen durchgeführt wird, von denen die eine Walze mit einer oder mehreren parallel zur Achse der Walzen angeordneten Schneidklingen versehen ist. Dieses Verfahren erlaubt insbesondere bei Endlos-Schleifmittelbahnen eine effiziente Produktion.

Selbstverständlich ist die Erfindung nicht auf Schneiden mit einer Klinge beschränkt: es sind viele verschiedene Arten zum Er zeugen eines Schnitts denkbar wie Schneiden, Ätzen, Stanzen, etc.

Weitere Einzelmerkmale und Vorteile der Erfindung ergeben sich aus der nachfolgenden Beschreibung der Ausführungsbeispiele und aus den Zeichnungen. Es zeigen:
- Figur 1:: Perspektivische Darstellung eines teilweise zu einer Rolle aufgewickelten ersten Ausführungsbeispiels eines Schleifmittels,
- Figur 2:: Schematische Seitenansicht des ersten Ausführungsbei-spiels eines Schleifmittels,
- Figur 3:: Schematische Seitenansicht eines zweiten Ausführungs-beispiels eines Schleifmittels,
- Figur 4:: Schematische Seitenansicht eines dritten Ausführungs-beispiels eines Schleifmittels,
- Figur 5:: Perspektivische Darstellung eines vierten Ausführungs-beispiels eines Schleifmittels,
- Figur 6:: Perspektivische Darstellung eines fünften Ausführungs-beispiels eines Schleifmittels.

Die Figur 1 zeigt ein zu einer Rolle aufgewickeltes bandförmiges Schleifmittel 1. Es umfasst eine Trägerbahn 2 aus Schaumstoff beispielsweise ein PUR-Ester Schaumstoff B25H der Otto Bock Schaumfstoffwerke GmbH mit einer Dicke von 6 mm, auf welche eine Scheifschicht 3 geklebt ist. Die Schleifschicht 3 umfasst hier ein Schleifpapier mit einer Papierlage 8 und mittels eines Bindemittels 11 darauf fixierten Schleifpartikeln 12. Die Schleifschicht 3 ist in regelmässigen Abständen mit in Querrichtung verlaufenden Schnitten 5 versehen. Die Schnitte 5 verlaufen jeweils über die ganze Breite und die Schnitte 5 reichen durchgehend von der äusseren Oberfläche 9, der Arbeitsoberfläche, bis eine Oberfläche der Trägerbahn 2. Die Schnitte 5 teilen das Schleifmittel 1 in nahtlos aneinander gefügte Schleifblätter 7, welche durch die Trägerbahn 2 verbunden sind. Die Schleifblätter 7 haben eine Grösse von jeweils 11,5 x 14,5 cm.

Alternativ können die Schnitte 5 wie in den Figuren 2 und 3 dargestellt ist auch so angeordnet sein, dass sie die Schleifschicht 3 nicht vollständig trennen. In Figur 2 reicht der Schnitt 5 von der äusseren Oberfläche 9 nur bis in die Papierlage 8. In Figur 3 sind zwei Schnitte 5 angeordnet, jeweils an der äusseren Oberfläche 9 und an der inneren Oberfläche 10, welche mit der Trägerbahn 2 verklebt ist.

Eine weitere mögliche Anordnung des Schnitts 5 ist in Figur 4 gezeigt: der Schnitt 5 geht von der äusseren Oberfläche 9 bis in die Trägerbahn 2 hinein. Diese Anordnung erleichtert das Abtrennen der Schleifblätter 7, indem auch der Querschnitt der Trägerbahn 2 durch den Schnitt 5 geschwächt ist. In allen Ausführungsbeispielen werden die einzelnen Schleifblätter durch die Trägerbahn zusammengehalten. Die Trägerbahn lässt sich einfach reissen.

Die Trägerbahn 2 kann auch in Form eines in Figur 5 dargestellten Bogens haben, welcher aus mehreren Schleifblättern 7 zusammengesetzt ist. Die Schnitte 5 bilden hier ein Raster von rechtwinklig zueinander angeordneten Schnitten 5. Die Schnitte 5 erstrecken sich jeweils von einem freien Rand 6 zu einem gegenü berliegenden freien Rand 6 und begrenzen die Schleifblätter 7.

Eine andere Anordnung der Schnitte 5 auf einem Bogen zeigt die Figur 6: die Schnitte 5 bilden jeweils eine kreisförmig geschlossene Form und begrenzen runde Schleifblätter 7.

## Patentansprüche

1. Schleifmittel (1) zur Oberflächenbehandlung umfassend eine Trägerbahn (2) und eine mit der Trägerbahn (2) verbundene Schleifschicht (3), wobei das Schleifmittel (1) mindestens einen linienförmigen geschwächten Bereich (4) aufweist, **dadurch gekennzeichnet, dass** der geschwächte Bereich (4) ein an wenigstens einer Oberfläche (9;10) der Schleifschicht (3) angeordneter Schnitt (5) ist, der sich entweder von einem ersten freien Rand (6) der Schleifschicht (3) zu einem zweiten freien Rand (6) der Schleifschicht (3) erstreckt oder der eine geschlossene Form bildet.

2. Schleifmittel (1) nach Anspruch 1, **dadurch gekennzeichnet, dass** die Trägerbahn (2) ein Band ist und der Schnitt (5) quer zur Längsrichtung des Bandes angeordnet ist.

3. Schleifmittel (1) nach Anspruch 2, **dadurch gekennzeichnet, dass** das Band mehrere in Längsrichtung von einander beabstandete in Querrichtung verlaufende Schnitte (5) aufweist.

4. Schleifmittel (1) nach Anspruch 3, **dadurch gekennzeichnet, dass** der Abstand zweier benachbarter Schnitte (5) ca. 14 cm beträgt und das Band ca. 11 cm breit ist.

5. Schleifmittel (1) nach Anspruch 1, **dadurch gekennzeichnet, dass** mehrere Schnitte (5) kreuzweise angeordnet sind.

6. Schleifmittel (1) nach einem der vorhergehenden Ansprüche, **dadurch gekennzeichnet, dass** der Schnitt (5) durchgehend durch die Schleifschicht (3) geht.

7. Schleifmittel (1) nach einem der vorhergehenden Ansprüche, **dadurch gekennzeichnet, dass** als Trägerbahn (2) ein längs des Schnitts (5), bevorzugt manuell, trennbarer Schaumstoff, insbesondere aus einem PU-Schaum vorgesehen ist.

8. Schleifmittel (1) nach einem der vorhergehenden Ansprüche, **dadurch gekennzeichnet, dass** die Trägerbahn (2) eine Dicke von 1 bis 10 mm, insbesondere 4 bis 6 mm aufweist.

9. Schleifmittel (1) nach einem der vorhergehenden Ansprüche, **dadurch gekennzeichnet, dass** die Trägerbahn (2) im geschwächten Bereich (4) eine Reissfestigkeit von 10-35 N/50 mm, besonders bevorzugt von 16-27 N/50 mm hat.

## Claims

1. Abrasive material (1) for surface treatment comprising a carrier web (2) and an abrasive layer (3) which is connected to the carrier web (2), the abrasive material (1) having at least one line-shaped weakened region (4), **characterized in that** the weakened region (4) is a cut (5) which is arranged on at least one surface (9; 10) of the abrasive layer (3) and which either extends from a first free edge (6) of the abrasive layer (3) to a second free edge (6) of the abrasive layer (3) or which forms a closed shape.

2. Abrasive material (1) according to Claim 1, **characterized in that** the carrier web (2) is a belt and the cut (5) is arranged transversely with respect to the longitudinal direction of the belt.

3. Abrasive material (1) according to Claim 2, **characterized in that** the belt has a plurality of cuts (5) which extend in the transverse direction and are spaced apart from one another in the longitudinal direction.

4. Abrasive material (1) according to Claim 3, **characterized in that** the spacing of two adjacent cuts (5) is approximately 14 cm and the belt is approximately 11 cm wide.

5. Abrasive material (1) according to Claim 1, **characterized in that** a plurality of cuts (5) are arranged crosswise.

6. Abrasive material (1) according to one of the preceding claims, **characterized in that** the cut (5) runs continuously through the abrasive layer (3).

7. Abrasive material (1) according to one of the preceding claims, **characterized in that** a foam, in particular made from a PU foam, which can be divided, preferably manually, along the cut (5) is provided as carrier web (2).

8. Abrasive material (1) according to one of the preceding claims, **characterized in that** the carrier web (2) has a thickness of from 1 to 10 mm, in particular of from 4 to 6 mm.

9. Abrasive material (1) according to one of the preceding claims, **characterized in that** the carrier web (2) has a tear resistance in the weakened region (4) of 10-35 N/50 mm, particularly preferably of 16-27 N/50 mm.

## Revendications

1. Produit abrasif (1) pour le traitement de surfaces comprenant une feuille continue porteuse (2) et une couche abrasive (3) attachée à la feuille continue porteuse (2), le produit abrasif (1) présentant au moins une zone affaiblie (4) en forme de ligne, **caractérisé en ce que** la zone affaiblie (4) est une coupe (5) disposée sur au moins une surface (9 ; 10) de la couche abrasive (3), laquelle soit s'étend d'un premier bord libre (6) de la couche abrasive (3) vers un deuxième bord libre (6) de la couche abrasive (3), soit forme une forme fermée.

2. Produit abrasif (1) selon la revendication 1, **caractérisé en ce que** la feuille continue porteuse (2) est une bande et la coupe (5) est disposée transversalement au sens longitudinal de la bande.

3. Produit abrasif (1) selon la revendication 2, **caractérisé en ce que** la bande présente plusieurs coupes (5) espacées les unes des autres dans le sens longitudinal et qui s'étendent dans le sens transversal.

4. Produit abrasif (1) selon la revendication 3, **caractérisé en ce que** l'écart entre deux coupes (5) voisines est d'environ 14 cm et la bande a une largeur d'environ 11 cm.

5. Produit abrasif (1) selon la revendication 1, **caractérisé en ce que** plusieurs coupes (5) sont disposées en croix.

6. Produit abrasif (1) selon l'une des revendications précédentes, **caractérisé en ce que** la coupe (5) est continue à travers la couche abrasive (3).

7. Produit abrasif (1) selon l'une des revendications précédentes, **caractérisé en ce que** la feuille continue porteuse (2) prévue est un produit alvéolaire, notamment en une mousse de polyuréthane, séparable le long de la coupe (5), de préférence manuellement.

8. Produit abrasif (1) selon l'une des revendications précédentes, **caractérisé en ce que** la feuille continue porteuse (2) présente une épaisseur de 1 à 10 mm, notamment de 4 à 6 mm.

9. Produit abrasif (1) selon l'une des revendications précédentes, **caractérisé en ce que** la feuille continue porteuse (2) possède dans la zone affaiblie (4) une résistance à la déchirure de 10-35 N/50 mm, de préférence de 16-27 N/50 mm.
